# EUROPÄISCHE PATENTSCHRIFT

(11) **EP 0 533 078 B1**
(45) Veröffentlichungstag und Bekanntmachung des Hinweises auf die Patenterteilung: **09.04.1997**
(21) Anmeldenummer: 92115640.2
(22) Anmeldetag: 11.09.1992
(51) Int. Cl.: F24F 13/24, F24F 3/16

(54) **Raumluft-Reinigungsgerät, insbesondere transportables Raumluft-Reinigungsgerät**
Portable room-air cleaning device
Appareil portable pour la purification d'air d'un local

(30) Priorität: 14.09.1991 DE 4130650
(43) Veröffentlichungstag der Anmeldung: 24.03.1993
(73) Patentinhaber: HumanAir Patentverwertungsgesellschaft mbH, D-45128 Essen (DE)
(72) Erfinder: Detzer, Rüdiger, Dr., W-6305 Buseck (DE)
(74) Vertreter: Honke, Manfred, Dr.-Ing.

(56) Entgegenhaltungen:
- WO-A-91/03689
- CH-A- 435 944
- DE-A- 2 255 868
- FR-A- 2 405 440

## Beschreibung

Die Erfindung betrifft ein Raumluft-Reinigungsgerät, insbesondere transportables Raumluft-Reinigungsgerät, - mit Ansaugeinrichtung für die zu reinigende Raumluft, Gebläse mit Antrieb und einstellbarer Gebläseleistung, Filtereinrichtung und Reinluftaustritt, wobei die vorstehend beschriebenen Bauteile in einem gemeinsamen Gehäuse untergebracht sind, welches einen die Ansaugeinrichtung und den Reinluftaustritt verbindenden Störmungskanal aufweist, in den die Filtereinrichtung auswechselbar eingesetzt ist. Das Auswechseln erfolgt, wenn die Filter beladen sind.

Ein gattungsgemäßes Raumluft-Reinigungsgerät ist bekannt (FR-A 24 05 440). Es ist in üblicher Weise mit Schwebstoffiltern ausgerüstet. Bei einem anderen, insbesondere für Kraftfahrzeuge geeigneten Luft-Reinigungsgerät (WO-A 91 03 689) weist die Filtereinrichtung Sorptionsfilter auf, die auch einen Schalldämpfungseffekt auf die durchströmende Luft ausüben können. Ein Gebläse ist bei dieser Ausführung nicht erforderlich.

Bei einem aus der Praxis bekannten Raumluft-Reinigungsgerät besteht die Filtereinrichtung aus einem Schwebstoffilter. Es versteht sich, daß ein solcher Schwebstoffilter den zu reinigenden Volumenstrom der Reinluft nur von Schwebstoffen befreien kann. Das ist nicht ausreichend, wo die Raumluft auch gasförmige Verunreinigungen sowie Viren, Bakterien, Pilze, Sporen und dergleichen mitführt, die in einem Schwebstoffilter nicht abscheidbar und/oder nicht nur der Abscheidung, sondern auch des Abbaus bedürfen. Allerdings sind Filter bekannt, mit denen auch gasförmige Verunreinigungen, Viren, Bakterien, Pilze, Sporen und dergleichen abscheidbar bzw. abbaubar sind. Solche Filter werden in der Praxis und im Rahmen der Erfindung als Sorptionsfilter bezeichnet. Sorptionsfilter sind Filter, die mit Adsorption oder Absorption arbeiten, insbesondere sogenannte Chemiesorptionsfilter, bei denen auch eine chemische Reaktion stattfindet. Dazu gehört auch die Katalyse von gasförmigen Verunreinigungen, beispielsweise die Katalyse von Ozon (O₃) zu Sauerstoff (O₂). Sorptionsfilter bieten, wenn eine ausreichende Reinigungsleistung verlangt wird, dem zu reinigenden Volumenstrom einen verhältnismäßig großen Strömungswiderstand, der Volumenstrom erfährt einen strömenden Druckverlust. Das ist verständlich, da es sich thermodynamisch um einen Trennvorgang handelt, der eine erhebliche Entropiereduzierung verlangt. Das ist auch der Grund, weshalb in der Praxis Raumluft-Reinigungsgeräte, insbesondere transportable Raumluft-Reinigungsgeräte, die mit Sorptionsfiltern arbeiten, nicht bekannt sind. Solche Geräte würden eine Gebläseleistung und damit einen Antrieb des Gebläses verlangen, die erhebliche störende Geräusche erzeugen und den sogenannten Komfort-Schwellwert des Schalldruckes beachtlich und störend überschreiten. Komfort-Schwellwert des Schalldruckes bezeichnet den Schwellwert, der von Personen als störend wahrgenommen wird, die sich in dem Raum befinden, in dem das Raumluft-Reinigungsgerät arbeitet. Der Komfort-Schwellwert des Schalldruckes liegt bei maximal 35 dB(A).

Der Erfindung liegt das technische Problem zugrunde, ein Raumluft-Reinigungsgerät anzugeben, welches es erlaubt, die zu reinigende Raumluft von gasförmigen Verunreinigungen, von Viren, Bakterien, Pilzen, Sporen und dergleichen zu befreien bzw. die Verunreinigungen abzubauen, ohne daß der Schalldruck störende Werte erreicht.

Bei einer ersten Ausführung der Erfindung wird dieses technische Problem gelöst durch die Kombination der folgenden Merkmale:
a) die Filtereinrichtung weist eine Mehrzahl von Filterpatronen auf, die einen zentralen Strömungskanal besitzen und von denen jede zumindest eine als Schwebstoffilter wirkende Schicht und eine als Sorptionsfilter wirkende Schicht aufweist,
b) die einzelnen Filterpatronen sind als Schallabsorptionselement ausgelegt und die Filterpatronen gemeinsam bilden das Gitterelement eines schalldämpfenden Gitters,
c) der Antrieb des Gebläses ist ohne Rücksicht auf den Schalleistungspegel am Auslaß des Gehäuses sowie ohne Rücksicht auf die daraus resultierende Lautstärke des mit der gereinigten Luft austretenden Schalles so eingerichtet, wie es der maximale zu reinigende Volumenstrom unter Berücksichtigung des in der Filtereinrichtung entstehenden Druckverlustes verlangt,
d) die Schalldämpfvorrichtung ist so eingerichtet, daß die Lautstärke des bei maximalem Volumenstrom austretenden Schalles um 8 bis 25 dB(A) nach DIN IEC 651 reduziert wird und der Schalldruck den Komfort-schwellwert von maximal 30 dB(A) nicht übersteigt,
wobei im übrigen der Antrieb des Gebläses auf geringere Volumenströme als es dem maximalen Volumenstrom entspricht, steuerbar oder regelbar ist.

Mit einer anderen Ausführung der Erfindung wird das technische Problem durch die Kombination der folgenden Merkmale verwirklicht:
a) die Filtereinrichtung besteht aus als Schalldämmwände ausgebildeten Filterplatten mit Schwebstoff-filter und Sorptionsfilter,
b) der Sorptionsfilter ist als Schalldämpfvorrichtung ausgebildet,
c) der Antrieb des Gebläses ist ohne Rücksicht auf den Schalleistungspegel am Ausgang des Gehäuses sowie ohne Rücksicht auf die daraus resultierende Lautstärke des mit der gereinigten Luft austretenden Schalles so eingerichtet, wie es der maximale zu reinigende Volumenstrom unter Berücksichtigung des in der Filtereinrichtung entstehenden Druckverlustes verlangt,
d) die Schalldämpfvorrichtung ist so eingerichtet, daß die Lautstärke des bei maximalem Volumenstrom austretenden Schalles um 8 bis 25 dB(A) nach DIN IEC 651 reduziert wird und der Schalldruck den Komfort-schwellwert von maximal 30 dB(A) nicht übersteigt,
wobei im übrigen der Antrieb des Gebläses auf geringere Volumenströme als es dem maximalen Volumenstrom entspricht, steuerbar oder regelbar ist.

Die Erfindung geht zunächst von der Erkenntnis aus, daß ein Sorptionsfilter gleichsam als Schalldämpfer eingerichtet und ausgelegt werden kann. Dabei kann an die Lehre der Schalldämpfungstechnik angeschlossen werden. Im übrigen wird insoweit auf die weiter unten behandelten Ausführungsbeispiele verwiesen. Es hat sich gezeigt, daß bei einem erfindungsgemäßen Raumluft-Reinigungsgerät, bei dem zunächst der Sorptionsfilter als Schalldämpfvorrichtung ausgebildet ist, in dem Sorptionsfilter eine sehr optimale Reinigungswirkung erreicht wird, wenn der Antrieb gemäß Merkmal c) ausgelegt ist und die Schalldämpfung gemäß Merkmal d) eingerichtet wird. Diese Wechselwirkung war nicht zu erwarten. Sie erlaubt es, Raumluft-Reinigungsgeräte und insbesondere transportable Raumluft-Reinigungsgeräte, zu schaffen, die gegenüber den in der Praxis eingeführten Raumluft-Reinigungsgeräten wesentlich verbessert sind, weil sie den zu reinigenden Volumenstrom auch von gasförmigen Verunreinigungen, von Viren, Bakterien, Pilzen, Sporen und dergleichen befreien, während nichtsdestoweniger die Komfortansprüche, insbesondere in bezug auf den Schalldruck, ohne weiteres erfüllbar sind. Die erfindungsgemäß ausgelegte Filtereinrichtung führt auch zu einem sehr angenehmen gleichsam quellenden Luftaustritt.

Es versteht sich, daß im Rahmen der Erfindung der Schwebstoffilter ebenfalls zusätzlich für die Schallabsorption ausgelegt werden kann. Im übrigen können der Sorptions-filter und der Schwebstoffilter in bezug auf ihre Abscheidefunktion nach der herrschenden Lehre gestaltet werden. Die Chemie und die Physik dieser Filter sind insoweit an sich bekannt. Hinzu kommt erfindungsgemäß die schalldämpfungstechnische Auslegung.

Im einzelnen bestehen im Rahmen der Erfindung mehrere Möglichkeiten der weiteren Ausbildung und Gestaltung. So kann zusätzlich der Strömungskanal schalldämpfend und/oder schalldämmend ausgelegt sein. Auch können die dem Strömungskanal vorgeschaltete Ansaugeinrichtung und/oder der dem Strömungskanal nachgeschaltete Reinluftaustritt schalldämpfend und/oder schalldämmend ausgelegt sein. Im Rahmen der Erfindung liegt es, in Strömungsrichtung der angesaugten Raumluft hinter der Ansaugöffnung der Ansaugeinrichtung oder im anschließenden Strömungskanal sowie in Strömungsrichtung der austretenden Reinluft vor der Austrittsöffnung des Reinluft-Auslasses oder im vorgeschalteten Strömungskanal schalldämpfend und/oder schalldämmend ausgebildete Strömungsschikanen anzuordnen. Das gemeinsame Gehäuse ist zweckmäßigerweise ebenfalls schalldämpfend und/oder schalldämmend ausgelegt. Handelt es sich um ein Raumluft-Reinigungsgerät, bei dem das gemeinsame Gehäuse einen Aufstellsockel aufweist, so wird man das Gehäuse mit den darin eingesetzten Bauteilen an den Aufstellsockel schalldämpfend und/oder schalldämmend anschließen und den Aufstellsockel erforderlichenfalls entdröhnen.

Luftreinigungsgeräte des einleitend beschriebenen Aufbaus sind auch Bestandteil von Raumluft-Klimageräten. Das gilt auch für die erfindungsgemäße Ausführungsform, welche zu diesem Zweck nach der Lehre der Erfindung als Modul eines Raumluft-Klimagerätes ausgebildet sowie mit einem Heizmodul und einem Kühlmodul kombinierbar ist.

Im folgenden wird die Erfindung anhand einer lediglich ein Ausführungsbeispiel darstellenden Zeichnung ausführlicher erläutert.
- Fig. 1: eine Seitenansicht eines erfindungsgemäßen Raumluft-Reinigungsgerätes
- Fig. 2: in gegenüber der Fig. 1 wesentlich vergrößertem Maßstab den Ausschnitt A aus dem Gegenstand der Fig. 1,
- Fig. 3: eine Draufsicht auf den Gegenstand der Fig. 2,
- Fig. 4: eine andere Ausführungsform des Gegenstandes der Fig. 1,
- Fig. 5: in nochmaliger Vergrößerung Einzelheiten eines erfindungsgemäßen Raumluft-Reinigungsgerätes anderer Ausführungsform.

Das in den Fig. 1 bis 4 dargestellte Raumluft-Reinigungsgerät 1 ist für den Humanbereich insbesondere für Wohn- und Arbeitsräume bestimmt. Zum grundsätzlichen Aufbau gehören
ein Gebläse 2 für Ansaugung und die Förderung der gereinigten Raumluft,
zumindest ein Förderkanal 3 für die von dem Gebläse 2 angesaugte Raumluft und
zumindest ein Auslaß 4 mit Luftauslaß 5 für die Einführung der Raumluft in einen zugeordneten Raum 6.

Im Bereich des Gebläses 2 sowie in Strömungsrichtung der Raumluft hinter dem Gebläse 2 befindet sich eine von der Raumluft durchströmte Filtereinrichtung 7, die in der Filtereinrichtung 7 gereinigt wird. Diese besitzt zumindest ein Schwebstoff-Filter 8 und zumindest ein Sorptions-Filter 9. Die Filtereinrichtung 7 ist gleichzeitig als Schalldämpfvorrichtung ausgebildet. Die Filter 8, 9 funktionieren zugleich als Schalldämpfelemente. Es versteht sich, daß zugleich eine Schalldämmwirkung auftreten kann und regelmäßig auch auftritt. Die Schwebstoff-Filter 8 und die Sorptions-Filter 9 können aus Filterschichten bestehen, die aufeinander angeordnet sind. In der Ausführungsform nach Fig. 4 bildet die Filtereinrichtung 7 einen Strömungskanal für die aufbereitete Raumluft, in dem quer zur Strömungsrichtung als Schalldämmwände ausgebildete Filterplatten 10 mit Funktion als Schwebstoff-Filter bzw. Sorptions-Filter angeordnet sind.

Von besonderer Bedeutung ist die Ausführungsform nach den Fig. 1 bis 3. Man erkennt, daß die Filtereinrichtung 7 eine Mehrzahl von Filterpatronen 11 aufweist, von denen jede zumindest eine als Schwebstoff-Filter 8 wirkende Schicht sowie eine als Sorptions-Filter 9 wirkende Schicht aufweist, wobei die einzelnen Filterpatronen 11 als Schallabsorptionselemente ausgelegt sind und die Mehrzahl der Filterpatronen 11 in der beschriebenen Weise die Gitterelemente eines schalldämpfenden Gitters bilden. In der Fig. 2 erkennt man, daß in den Filterpatronen 11 ein Strömungskanal 12 frei ist und daß der Mantel der Filterpatronen 11 aus einer Schwebstoff-Filterschicht 8 und einer Sorptions-Filterschicht 9 besteht, die aufeinander angeordnet sind. Außerdem bestehen die Filterpatronen 11 gleichsam aus zwei Hälften 11a, 11b, in denen die beschriebenen Schichten 8, 9 ihrerseits einen unterschiedlichen Aufbau haben können.

In allen Fällen sind die Filterplatten 10 und die Filterpatronen 11 als leicht auswechselbare Bauteile in die Filtereinrichtungen 7 eingesetzt. So können die Filterplatten 10 als Kassettenplatten ausgeführt und in Kassettenführungen 13 der Filtereinrichtung 7 auswechselbar eingesetzt sein. Die Filterpatronen 11 sind, wie insbesondere die Fig. 2 erkennen läßt, in Patronenaufnahmen 14 der Filtereinrichtung 7 auswechselbar eingesetzt. Im Ausführungsbeispiel erkennt man, in den Auslaßkanälen 4, und zwar im Bereich des Luftauslasses 5 Endfiltereinrichtungen 15, die auswechselbar angeordnet sind, wobei auch diese Endfiltereinrichtung 15 als Schalldämm- und/oder Schalldämpfelement ausgebildet ist. Insoweit wird auf die Fig. 4 verwiesen. Die Endfiltereinrichtung 15 kann die Filtereinrichtung 7 ersetzen oder anstelle der Bauteile 4, 5 angeordnet sein. Das Klimazentralgerät 1, das Gebläse 2 und die Filtereinrichtung 7 befinden sich in einem gemeinsamen Gehäuse 16, welches schalldämmend und/oder schalldämpfend ausgebildet ist.

Der Ausdruck Raumluft-Reinigungsgerät umfaßt Anlagen mit Lüftungsfunktion und Anlagen ohne Lüftungsfunktion, die auch als Umluftanlagen bezeichnet werden. Der Ausdruck Raumluft bezeichnet, ohne Differenzierung in bezug auf Außenluft, Umluft und Mischluft, jede Luft, die in einen Raum eingeführt wird. Schwebstoff-Filter bezeichnet insbesondere übliche Staubfilter.

Betrachtet man die Fig. 5, so erkennt man im Detail, wie ein erfindungsgemäßes Raumluft-Reinigungsgerät 1 auch ausgebildet sein kann. Man erkennt hier ein zylindrisches Gehäuse 17, eine auswechselbare zylindrische Filtereinheit 18 und einen zentralen Luftaustritt 19, der in den Raum 6 einmündet. Das Gehäuse 17 umgibt die zylindrische Filtereinheit 18 unter Zwischenschaltung eines Ringraumes 20 konzentrisch. In den Ringraum 20 mündet der Kanal 21 ein, der von dem Gebläse 2 kommt. Die Filtereinheit 18 umgibt den zentralen Luftaustritt 19. Der Kanal 21 ist in das Gehäuse 17 bzw. den Ringraum 20 tangential eingeführt. Es versteht sich, daß die zylindrische Filtereinheit 18 mehrschichtig aus den schon beschriebenen Strukturen 8, 9 aufgebaut ist. In dem zentralen Luftaustritt 19 befindet sich eine Drallerzeugungseinrichtung 22. Die Filtereinheit 18, die ein Schwebstoff-Filter 8 und ein Sorptions-Filter 9 aufweist, ist zugleich nach dem eingangs erläuterten Prinzip schalldämpfend ausgelegt. Das gilt ebenso für das Gehäuse 17.

## Patentansprüche

1. Raumluft-Reinigungsgerät (1), insbesondere transportables Raumluft-Reinigungsgerät, - mit
Ansaugeinrichtung (3) für die zu reinigende Raumluft,
Gebläse (2) mit Antrieb und einstellbarer Gebläseleistung,
Filtereinrichtung (7)und
Reinluftaustritt (5),
wobei die vorstehend beschriebenen Bauteile in einem gemeinsamen Gehäuse untergebracht sind, welches einen die Ansaugeinrichtung (3) und den Reinluftaustritt (5) verbindenden Strömungskanal aufweist, in den die Filtereinrichtung (7) auswechselbar eingesetzt ist, und wobei die Kombination der folgenden Merkmale verwirklicht ist:
a) die Filtereinrichtung (7) weist eine Mehrzahl von Filterpatronen (11) auf, die einen zentralen Strömungskanal (12) besitzen und von denen jede zumindest eine als Schwebstoffilter (8) wirkende Schicht und eine als Sorptionsfilter (9) wirkende Schicht aufweist,
b) die einzelnen Filterpatronen (11) sind als Schallabsorptionselement ausgelegt und die Filterpatronen (11) gemeinsam bilden das Gitterelement eines schalldämpfenden Gitters,
c) der Antrieb des Gebläses (2) ist ohne Rücksicht auf den Schalleistungspegel am Auslaß (4) des Gehäuses sowie ohne Rücksicht auf die daraus resultierende Lautstärke des mit der gereinigten Luft austretenden Schalles so eingerichtet, wie es der maximale zu reinigende Volumenstrom unter Berücksichtung des in der Filtereinrichtung (7) entstehenden Druckverlustes verlangt,
d) die Schalldämpfvorrichtung ist so eingerichtet, daß die Lautstärke des bei maximalem Volumenstrom austretenden Schalles um 8 bis 25 dB(A) nach DIN IEC 651 reduziert wird und der Schalldruck den Komfortschwellwert von maximal 30 dB(A) nicht übersteigt,
wobei im übrigen der Antrieb des Gebläses (2) auf geringere Volumenströme, als es dem maximalen Volumenstrom entspricht, steuerbar oder regelbar ist.

2. Raumluft-Reinigungsgerät (1), insbesondere transportables Raumluft-Reinigungsgerät, - mit
Ansaugeinrichtung (3) für die zu reinigende Raumluft,
Gebläse (2) mit Antrieb und einstellbarer Gebläseleistung,
Filtereinrichtung (7) und
Reinluftaustritt (5),
wobei die vorstehend beschriebenen Bauteile in einem gemeinsamen Gehäuse untergebracht sind, welches einen die Ansaugeinrichtung (3) und den Reinluftaustritt (5) verbindenden Strömungskanal aufweist, in den die Filtereinrichtung (7) auswechselbar eingesetzt ist, und wobei die Kombination der folgenden Merkmale verwirklicht ist:
a) die Filtereinrichtung (7) besteht aus als Schalldämmwände ausgebildeten Filterplatten (10) mit Schwebstoffilter (8) und Sorptionsfilter (9),
b) zumindest der Sorptionsfilter (9) ist als Schalldämpfvorrichtung ausgebildet,
c) der Antrieb des Gebläses (2) ist ohne Rücksicht auf den Schalleistungspegel am Auslaß des Gehäuses sowie ohne Rücksicht auf die daraus resultierende Lautstärke des mit der gereinigten Luft austretenden Schalles so eingerichtet, wie es der maximale zu reinigende Volumenstrom unter Berücksichtung des in der Filtereinrichtung (7) entstehenden Druckverlustes verlangt,
d) die Schalldämpfvorrichtung ist so eingerichtet, daß die Lautstärke des bei maximalem Volumenstrom austretenden Schalles um 8 bis 25 dB(A) nach DIN IEC 651 reduziert wird und der Schalldruck den Komfortschwellwert von maximal 30 dB(A) nicht übersteigt,
wobei im übrigen der Antrieb des Gebläses (2) auf geringere Volumenströme, als es dem maximalen Volumenstrom entspricht, steuerbar oder regelbar ist.

3. Raumluft-Reinigungsgerät nach Anspruch 1 oder 2, wobei zusätzlich der Strömungskanal schalldämmend und/oder schalldämpfend ausgelegt ist.

4. Raumluft-Reinigungsgerät nach einem der Ansprüche 1 bis 3, wobei die dem Strömungskanal vorgeschaltete Ansaugeinrichtung (3) und/oder der dem Strömungskanal nachgeschaltete Reinluftaustritt (5) schalldämpfend und/oder schalldämmend ausgelegt ist.

5. Raumluft-Reinigungsgerät nach einem der Ansprüche 1 bis 4, wobei in Strömungsrichtung der angesaugten Raumluft hinter der Ansaugöffnung der Ansaugeinrichtung (3) oder im anschließenden Strömungskanal sowie in Strömungsrichtung der austretenden Reinluft vor der Austrittsöffnung des Reinluftaustrittes (5) schalldämpfend und/oder schalldämmend ausgebildete Strömungsschikanen angeordnet sind.

6. Raumluft-Reinigungsgerät nach einem der Ansprüche 1 bis 5, wobei das gemeinsame Gehäuse schalldämpfend und/oder schalldämmend ausgelegt ist.

7. Raumluft-Reinigungsgerät nach einem der Ansprüche 1 bis 6, welches als Modul eines Raumluft-Klimagerätes ausgebildet sowie mit einem Heizmodul und/oder Kühlmodul kombinierbar ist.

## Claims

1. A ventilation air purification device (1), particularly a portable ventilation air purification device, - having
an intake device (3) for the ventilation air to be purified,
a fan (2) having a drive and an adjustable fan output,
a filter device (7) and
a purified air outlet (5),
wherein the components described above are accommodated in a common housing which comprises a flow channel which connects the intake device (3) and the purified air outlet (5) and in which the filter device (7) is replaceably inserted, and wherein the combination of the following features is put into effect:
a) the filter device (7) comprises a plurality of filter cartridges (11) which have a central flow channel (12), and each of which has at least one layer which acts as an airborne particulate filter (8) and a layer which acts as a sorption filter (9),
b) the individual filter cartridges (11) are designed as sound absorption elements and the filter cartridges (11) jointly form the grid element of a sound-deadening grid,
c) the drive of the fan (2) is installed, without taking into consideration the sound output level at the outlet (4) of the housing and without taking into consideration the loudness, which results therefrom, of the sound which emerges with the purified air, as is required by the maximum volume flow to be purified taking into consideration the pressure drop in the filter device (7),
d) the sound-deadening device is installed so that the loudness of the sound which emerges at the maximum volume flow is reduced by 8 to 25 dB(A) according to DIN IEC 651 and the acoustic pressure does not exceed the comfort threshold value of 30 dB(A) maximum,
wherein in addition the drive of the fan (2) can be controlled or regulated down to volume flows which are lower than that which corresponds to the maximum volume flow.

2. A ventilation air purification device (1), particularly a portable ventilation air purification device, - having
an intake device (3) for the ventilation air to be purified,
a fan (2) having a drive and an adjustable fan output,
a filter device (7) and
a purified air outlet (5),
wherein the components described above are accommodated in a common housing which comprises a flow channel which connects the intake device (3) and the purified air outlet (5) and in which the filter device (7) is replaceably inserted, and wherein the combination of the following features is put into effect:
a) the filter device (7) consists of filter plates (10) constructed as sound-muffling walls, with an airborne particulate filter (8) and a sorption filter (9),
b) at least the sorption filter (9) is constructed as a sound-deadening device,
c) the drive of the fan (2) is installed, without taking into consideration the sound output level at the outlet of the housing and without taking into consideration the loudness, which results therefrom, of the sound which emerges with the purified air, as is required by the maximum volume flow to be purified taking into consideration the pressure drop in the filter device (7),
d) the sound-deadening device is installed so that the loudness of the sound which emerges at the maximum volume flow is reduced by 8 to 25 Db(A) according to DIN IEC 651 and the acoustic pressure does not exceed the comfort threshold value of 30 dB(A) maximum,
wherein in addition the drive of the fan (2) can be controlled or regulated down to volume flows which are lower than that which corresponds to the maximum volume flow.

3. A ventilation air purification device according to claim 1 or 2, wherein in addition the flow channel is of sound-muffling and/or sound-deadening design.

4. A ventilation air purification device according to any one of claims 1 to 3, wherein the intake device (3) disposed upstream of the flow channel and/or the purified air outlet (5) disposed downstream of the flow channel is of sound-muffling and/or sound-deadening design.

5. A ventilation air purification device according to any one of claims 1 to 4, wherein flow baffles of sound-muffling or sound-deadening construction are disposed behind the intake opening of the intake device (3) in the direction of flow of the ventilation air which is drawn in by suction or in the following flow channel, and are disposed in front of the outlet opening of the purified air outlet (5) in the direction of flow of the emerging purified air.

6. A ventilation air purification device according to any one of claims 1 to 5, wherein the common housing is of sound-muffling and/or sound-deadening design.

7. A ventilation air purification device according to any one of claims 1 to 6, which is constructed as a module of a ventilation air conditioning device and which can be combined with a heating module and/or a cooling module.

## Revendications

1. Appareil pour l'épuration de l'air d'un local (1), en particulier appareil d'épuration d'air mobile, avec
dispositif d'aspiration (3) pour l'air du local à épurer,
soufflante (2) avec entraînement et puissance de soufflage réglable,
dispositif de filtration (7) et
sortie d'air pur (5),
les éléments décrits ci-dessus étant logés dans un carter commun muni d'un canal d'écoulement qui relie le dispositif d'aspiration (3) à la sortie d'air pur (5) et dans lequel est inséré de manière amovible le dispositif de filtration (7), la combinaison de caractéristiques suivante étant mise en oeuvre :
a) le dispositif de filtration (7) comprend une pluralité de cartouches filtrantes (11) pourvues d'un canal d'écoulement (12) central, dont chacune comprend au moins une couche agissant comme filtre pour matières en suspension (8) et une couche agissant comme filtre à sorption (9),
b) les différentes cartouches filtrantes (11) sont réalisées sous la forme d'un élément d'absorption acoustique, et les cartouches filtrantes (11) forment ensemble l'élément de grille d'une grille d'isolation phonique,
c) sans tenir compte du niveau de la puissance acoustique à la sortie (4) du carter et sans tenir compte de l'intensité sonore qui en résulte du son sortant avec l'air épuré, l'entraînement de la soufflante (2) est agencé conformément aux exigences imposées par le flux volumique maximum à épurer, avec prise en considération de la perte de charge qui se produit dans le dispositif de filtration (7),
d) le dispositif d'isolation phonique est agencé de telle façon que l'intensité sonore du son sortant lors du flux volumique maximum est réduite de 8 à 25 dB(A) selon DIN IEC 651, et que la pression acoustique ne dépasse pas la valeur de seuil de confort maximale de 30 dB(A),
l'entraînement de la soufflante (2) pouvant être réglé ou varié par ailleurs sur des flux volumiques inférieurs au flux volumique maximum.

2. Appareil pour l'épuration de l'air d'un local (1), en particulier appareil d'épuration mobile, avec
dispositif d'aspiration (3) pour l'air du local à épurer,
soufflante (2) avec entraînement et puissance de soufflage réglable,
dispositif de filtration (7) et
sortie d'air pur (5),
les éléments décrits ci-dessus étant logés dans un carter commun muni d'un canal d'écoulement reliant le dispositif d'aspiration (3) à la sortie d'air pur (5) et dans lequel est inséré de manière amovible le dispositif de filtration (7), la combinaison de caractéristiques suivante étant mise en oeuvre :
a) le dispositif de filtration (7) est composé de plaques filtrantes (10) réalisées sous la forme de parois d'isolation acoustique, avec des filtres pour matières en suspension (8) et des filtres à sorption (9),
b) au moins un filtre à sorption (9) est conformé en dispositif d'isolation phonique,
c) sans tenir compte du niveau de la puissance acoustique à la sortie du carter et sans tenir compte de l'intensité sonore qui en résulte du son sortant avec l'air épuré, l'entraînement de la soufflante (2) est agencé conformément aux exigences imposées par le flux volumique maximum à épurer, avec prise en considération de la perte de charge qui se produit dans le dispositif de filtration (7),
d) le dispositif d'isolation phonique est agencé de telle façon que l'intensité sonore du son sortant lors du flux volumique maximum est réduite de 8 à 25 dB(A) selon DIN IEC 651, et que la pression acoustique ne dépasse pas la valeur de seuil de confort maximale de 30 dB(A),
l'entraînement de la soufflante (2) pouvant être réglé ou varié par ailleurs sur des flux volumiques inférieurs au flux volumique maximum.

3. Appareil pour l'épuration de l'air d'un local selon la revendication 1 ou 2, dans lequel le canal d'écoulement est en plus insonorisé et/ou antisonique.

4. Appareil pour l'épuration de l'air d'un local selon l'une des revendications 1 à 3, dans lequel le dispositif d'aspiration (3) monté en amont du canal d'écoulement et/ou la sortie d'air pur (5) montée en aval du canal d'écoulement sont antisoniques et/ou insonorisés.

5. Appareil pour l'épuration de l'air d'un local selon l'une des revendications 1 à 4, dans lequel, dans la direction d'écoulement de l'air du local aspiré, des chicanes d'écoulement antisoniques et/ou insonorisées sont montées derrière l'ouverture d'aspiration du dispositif d'aspiration (3) ou dans le canal d'écoulement qui lui fait suite ainsi que, dans la direction d'écoulement de l'air pur sortant, devant l'ouverture de la sortie d'air pur (5).

6. Appareil pour l'épuration de l'air d'un local selon l'une des revendications 1 à 5, dans lequel le carter commun est insonorisé ou antisonique.

7. Appareil pour l'épuration de l'air d'un local selon l'une des revendications 1 à 6, qui est réalisé sous la forme d'un module d'une installation de climatisation et qui peut être combiné avec un module de chauffage et/ou un module de refroidissement.
